# EUROPÄISCHE PATENTSCHRIFT

(11) **EP 0 698 427 B1**
(45) Veröffentlichungstag und Bekanntmachung des Hinweises auf die Patenterteilung: **03.12.1997**
(21) Anmeldenummer: 95111203.6
(22) Anmeldetag: 17.07.1995
(51) Int. Cl.: B21B 37/66

(54) **Verfahren zur Unterdrückung des Einflusses von Walzenexzentrizitäten**
Process for suppressing the influence of roll eccentricities
Procédé pour supprimer l'influence des excentricités de rouleaux de laminage

(30) Priorität: 28.07.1994 DE 4426637
(43) Veröffentlichungstag der Anmeldung: 28.02.1996
(73) Patentinhaber: SIEMENS AKTIENGESELLSCHAFT, 80333 München (DE)
(72) Erfinder: Berghs, Andre, Dipl.-Ing., D-91077 Neunkirchen (DE); Jungkunz, Clemens, Dipl.-Ing., D-91056 Erlangen (DE); Steidl, Siegbert, Dipl.-Ing., D-91074 Herzogenaurach (DE); Wohld, Dietrich, Dipl.-Ing., D-91091 Grossenseebach (DE); Tröndle, Hans-Peter, Dr., D-91301 Forchheim (DE)

(56) Entgegenhaltungen:
- EP-A- 0 170 016
- WO-A-94/06578
- DE-A- 2 643 686
- US-A- 4 222 254
- US-A- 4 648 257
- US-A- 4 691 547

## Beschreibung

Die Erfindung betrifft ein Verfahren zur Unterdrückung des Einflusses von Walzenexzentrizitäten auf die Auslaufdicke des Walzgutes in einem Walzgerüst.

In Walzgerüsten finden sich häufig durch ungenau gearbeitete Stützwalzen oder nicht exakte Lagerung der Stützwalzen Exzentrizitäten, die die Qualität des zu walzenden Bandes beeinträchtigen, wobei sich je nach Steifigkeit des Walzgerüsts und des Walzgutes die Exzentrizitäten mit der Drehzahl der exzentrizitätsbehafteten Walzen, in der Regel der Stützwalzen, in dem Band abbilden. Das Frequenzspektrum der Exzentrizitäten und der von ihnen hervorgerufenen Störungen in dem Band beinhaltet im wesentlichen die Grundfrequenzen der oberen und unteren Stützwalze; es sind aber auch höhere harmonische Oberschwingungen vorhanden, die allerdings häufig nur mit verminderten Amplituden in Erscheinung treten. Aufgrund geringfügig unterschiedlicher Durchmesser und Drehzahlen der oberen und unteren Stützwalze können die den Stützwalzen zugeordneten Frequenzen voneinander abweichen.

Bei einem aus der EP-B-0 170 016 bekannten Verfahren werden zur Unterdrückung des Einflusses von Walzenexzentrizitäten auf die Auslaufdicke des Walzgutes in einem Walzgerüst die Walzenexzentrizitäten der oberen und unteren Stützwalze durch die Summe der Ausgangssignale zweier rückgekoppelter Oszillatoren nachgebildet und einer Positions- oder Dickenregelung für das Walzgerüst aufgeschaltet. Die Oszillatoren arbeiten dabei nach dem Beobachterprinzip, wobei die Frequenzen ihrer Ausgangssignale in Abhängigkeit von den gemessenen Drehzahlen der Walzen eingestellt werden; die Amplituden- und Phasenlage der Ausgangssignale wird in Abhängigkeit von der Abweichung zwischen dem Summenausgangssignal der beiden Oszillatoren und einem weiteren Summensignal nachgeführt, das sich aus der mit der Summe der Kehrwerte der Steifigkeiten des Walzgerüsts und des Walzgutes multiplizierten gemessenen Walzkraft und dem gemessenen Istwert der Walzenanstellung zusammensetzt. Die Oszillatoren können als Digitalfilter realisiert werden, wobei sie über Analog-/Digital-Umsetzer und Digital-/Analog-Umsetzer an die übrige analoge Positions- oder Dickenregelung des Walzgerüsts angekoppelt sind.

Unter der Voraussetzung, daß die Dynamik der Positionsregelung, d. h. die Dynamik der zur Regelung der Anstellposition der Walzen dienenden Regelkreise und Stellglieder, vernachlässigbar ist, liefert das bekannte Verfahren eine gute Kompensation der Walzenexzentrizität. Durch Reibung in dem Walzgerüst kann jedoch die Messung der Walzkraft und damit die Kompensation der Walzenexzentrizität beeinträchtigt werden.

Bei einem aus der US-A-4 648 257 bekannten Verfahren zur Kompensation von Walzenexzentrizitäten wird die Dicke des Walzgutes nach seinem Austritt aus dem Walzgerüst gemessen und zusammen mit dem ebenfalls gemessenen momentanen Drehwinkel wenigstens einer der Walzen zur laufenden Berechnung von Schätzwerten für die Dickenänderungen des Walzgutes herangezogen. Diese Schätzwerte werden in Abhängigkeit von der in entsprechende Drehwinkel der Walze umgerechneten Meßverzögerung korrigiert, die aus dem Abstand der Meßstelle für die Dickenmessung von dem Walzspalt, also dem Ort der Dickenänderung des Walzgutes, resultiert. Die drehwinkelbezogenen korrigierten Schätzwerte werden dann der Positions- oder Dickenregelung zur Kompensation von Exzentrizitäten aufgeschaltet. Die genaue Erfassung des momentanen Drehwinkels an den Walzen ist jedoch insbesondere im Hinblick auf die rauhen Bedingungen in der Umgebung des Walzgerüsts als relativ aufwendig anzusehen.

Der Erfindung liegt die Aufgabe zugrunde, ein Verfahren zur Kompensation von Walzenexzentrizitäten anzugeben, ohne daß hierzu eine Messung der Walzkraft oder des momentanen Drehwinkels von Walzen erforderlich ist.

Gemäß der Erfindung wird die Aufgabe dadurch gelöst, daß zur Unterdrückung des Einflusses von Walzenexzentrizitäten auf die Auslaufdicke des Walzgutes in einem Walzgerüst die Walzenexzentrizitäten durch das Ausgangssignal eines rückgekoppelten Oszillators nachgebildet werden, welches einer Positions- oder Dickenregelung für das Walzgerüst aufgeschaltet wird, wobei die Frequenz des Ausgangssignals in Abhängigkeit von der gemessenen Drehzahl der Walzen eingestellt wird und wobei die Einstellung der Amplitude und Phasenlage des Ausgangssignals in der Weise erfolgt, daß die Dicke des Walzgutes nach seinem Austritt aus dem Walzgerüst mit einer Meßverzögerung gegenüber der im Walzgerüst erfolgenden Dickenreduktion gemessen wird, daß ein der Walzenanstellung entsprechendes Signal gebildet und zumindest annähernd um den Betrag der Meßverzögerung verzögert wird, daß ein Differenzsignal aus dem verzögerten Walzenanstellungssignal und dem mit der Summe aus Eins und dem Quotienten aus der Steifigkeit des Walzgutes und der Steifigkeit des Walzgerüsts multiplizierten Dickenmeßsignal gebildet wird, daß die Amplitude und Phasenlage des Ausgangssignals des Oszillators in Abhängigkeit von der Abweichung zwischen dem Ausgangssignal und dem Differenzsignal im Sinne einer Minimierung dieser Abweichung nachgeführt wird und daß das Ausgangssignal um einen der Meßverzögerung entsprechenden Betrag im Sinne einer Voreilung phasenverschoben wird.

Im Unterschied zu dem aus der EP-B-0 170 016 bekannten Verfahren wird also anstelle der Walzkraft die Dicke des Walzgutes nach seinem Austritt aus dem Walzgerüst gemessen und unter Verwendung der Gaugemeter-Gleichungen in einen Schätzverlauf der Walzenexzentrizitäten umgerechnet. Die Grundschwingung der geschätzten Walzenexzentrizitäten wird von dem Oszillator nachgebildet und der Positions- oder Dickenregelung aufgeschaltet. Die beim Messen der Dicke des Walzgutes auftretende Meßverzögerung gegenüber dem Walzspalt, in dem die Dickenreduktion erfolgt und die Exzentrizitäten in bezug auf die Dicke des Walzgutes wirksam werden, wird bei der Exzentrizitätskompensation durch die voreilende Phasenverschiebung des sinusförmigen Ausgangssignals des Oszillators rückgängig gemacht. Bei einem Oszillator, der entsprechend FIG 3 der EP-B-0 170 016 aus zwei Integratoren besteht und ein sinusförmiges und cosinusförmiges Signal liefert, läßt sich diese Phasenverschiebung sehr einfach entsprechend $\text{sin(ωt+ϕ) = cos ϕ · sin ωt + sin ϕ · cos ωt}$ realisieren.

Als Walzenanstellungssignal wird anstelle des Istwertes vorzugsweise der Sollwert der Walzenanstellung herangezogen. Hierdurch wird erreicht, daß Walzenexzentrizitäten auch bei langsamer und/oder nicht exakt bekannter Dynamik der Positionsregelung genau, d. h. vollständig, kompensiert werden. Dabei wird mit zunehmend langsamerer Dynamik der Positionsregelung lediglich die Ausregelzeit für die Kompensation der Walzenexzentrizitäten verlängert.

Die Unempfindlichkeit der Exzentrizitätskompensation gegenüber der Dynamik der Positionsregelung gilt jedoch nicht mehr bei hohen Drehzahlen der Walzen, da bei hohen Drehzahlen und gleichzeitig langsamer Dynamik der Positionsregelung der gesamte Regelkreis instabil werden kann. Zur Vermeidung dieses Effekts ist es denkbar, den von dem Oszillator gebildeten Störbeobachter um die Dynamik der Positionsregelung zu erweitern. Einfacher ist jedoch eine dynamische Korrektur der Verzögerung der Positionsregelung mittels eines Proportional-Differential-Gliedes (PD-Glied), über das das zur Bildung des Differenzsignals herangezogene Dickenmeßsignal geführt wird. Alternativ dazu kann das phasenverschobene Ausgangssignal des Oszillators der Positions- oder Dickenregelung über ein Proportial-Differential-Glied (PD-Glied) zugeführt werden, wobei außerdem das zur Bildung des Differenzsignals herangezogene Walzenanstellungssignal über ein Proportional-Verzögerungs-Glied (PT1-Glied) geführt wird.

Vorzugsweise ist eine direkte digitale Realisierung der Positions- oder Dickenregelung und des Oszillators vorgesehen, wobei das Walzenanstellungssignal, das Dickenmeßsignal und die gemessene Drehzahl der Walzen Digitalwerte sind bzw. in Digitalwerte umgesetzt werden. Im Unterschied zu einer quasikontinuierlichen Realisierung, wie sie in der bereits erwähnten EP-B-0 170 016 für die dortigen Oszillatoren vorgeschlagen wird, wirkt bei der direkten digitalen Regelung (Direct Digital Control, DDC) ein Prozeßrechnersystem unmittelbar auf die Stellglieder der Regelstrecke. Zur Realisierung des Störbeobachters (Oszillators) ist daher keine zusätzliche Hardware erforderlich, wobei außerdem der zur Nachführung des Oszillators vorzugsweise verwendete Sollwert der Walzenanstellung im Unterschied zu dem bei dem bekannten Verfahren gemäß der EP-B-0 170 016 verwendeten Istwert als Digitalwert zur Verfügung steht, so daß eine Analog-/Digital-Umsetzung nicht erforderlich ist und die damit verbundenen, insbesondere dynamischen, Fehler nicht auftreten können. Im Unterschied zu einer quasikontinuierlichen Realisierung erfolgt bei der direkten digitalen Regelung auch bei relativ zur Walzendrehzahl nicht deutlich hoher liegender Abtastfrequenz des Störbeobachters (Oszillators), also beispielsweise bei einer nur 5- bis 10-fach höheren Abtastfrequenz, eine amplituden- und phasenrichtige Nachbildung der Walzenexzentrizitäten.

Unter der vereinfachenden Annahme, daß die obere und untere Walze des Walzgerüsts gleiche Drehzahlen aufweisen, ist die Verwendung eines einzigen Oszillators zur Exzentrizitätsnachbildung möglich. Da jedoch die Drehzahlen der oberen und unteren Walze in der Praxis - wenn auch nur geringfügig - unterschiedlich sind, wird vorzugsweise ein weiterer rückgekoppelter Oszillator verwendet, wobei die Frequenz des Ausgangssignals eines der beiden Oszillatoren in Abhängigkeit von der Drehzahl der oberen Walze und die Frequenz des Ausgangssignals des unteren Oszillators in Abhängigkeit von der Drehzahl der unteren Walze des Walzgerüsts eingestellt wird und wobei die Ausgangssignale beider Oszillatoren additiv miteinander verknüpft werden. Ebenso ist eine Reihenschaltung beider Oszillatoren möglich.

Zur Unterdrückung von Oberschwingungen der Walzenexzentrizitäten können darüber hinaus weitere rückgekoppelte Oszillatoren verwendet werden, die ebenfalls in Reihe geschaltet werden oder deren Ausgangssignale additiv miteinander verknüpft werden.

Entsprechend einer vorteilhaften Weiterbildung des erfindungsgemäßen Verfahrens wird dieses mit dem aus der EP-B-0 170 016 bekannten Verfahren kombiniert, indem die Walzenexzentrizitäten zusätzlich durch das Ausgangssignal mindestens eines zusätzlichen Oszillators nachgebildet werden, welches der Positions- oder Dickenregelung aufschaltbar ist, wobei die Frequenz des Ausgangssignals in Abhängigkeit von der gemessenen Drehzahl der Walzen eingestellt wird und die Amplitude und Phasenlage des Ausgangssignals in Abhängigkeit von der Abweichung zwischen dem Ausgangssignal des Oszillators und dem Summensignal aus der mit der Summe der Kehrwerte der Steifigkeiten des Walzgerüsts und des Walzgutes multiplizierten gemessenen Walzkraft und der Walzenanstellung im Sinne einer Minimierung dieser Abweichung nachgeführt werden. Auch hier wird zur Ermittlung der Abweichung vorzugsweise der Sollwert der Walzenanstellung herangezogen.

Zur weiteren Erläuterung der Erfindung wird im folgenden auf die Figuren der Zeichnung Bezug genommen. Im einzelnen zeigen
- FIG 1: ein Beispiel für die Positionsregelung für ein Walzgerüst,
- FIG 2: ein Blockschaltbild der von der Positionsregelung und dem Walzgerüst nach FIG 1 gebildeten Regelstrecke mit einem nach dem erfindungsgemäßen Verfahren arbeitenden Störbeobachter,
- FIG 3: eine erweiterte Ausführung des in FIG 2 gezeigten Blockschaltbildes,
- FIG 4: ein Beispiel für die Ausführung des Störbeobachters mit einem rückgekoppelten Oszillator und
- FIG 5: ein weiteres Ausführungsbeispiel des Störbeobachters mit mehreren rückgekoppelten Oszillatoren.

FIG 1 zeigt ein Beispiel für die Positionsregelung eines Walzgerüsts 1 mit einer oberen und unteren Stützwalze 2 bzw. 3, zwei Arbeitswalzen 4 und 5, einer über ein Steuerventil 6 betätigbaren hydraulischen Anstellvorrichtung 7 zur Einstellung der Walzenanstellung s und einer die Elastizität des Walzgerüsts 1 symbolisierenden Feder c_{G}. Das Walzgut 8, dem im Walzspalt eine äquivalente Materialfeder c_{M} zugeordnet werden kann, wird durch die beiden Arbeitswalzen 4 und 5 von einer Einlaufdicke hₑ auf eine Auslaufdicke hₐ heruntergewalzt. Die Walzenexzentrizitäten können durch eine effektive Änderung des Walzenradius ΔR beschrieben werden.

Die Walzenanstellung s wird mit einem Positionsaufnehmer 9 an der Anstellvorrichtung 7 gemessen und als Istwert an einem Summierpunkt 10 mit einem Sollwert s* der Walzenanstellung verglichen, wobei das Vergleichsergebnis über einen Positionsregler 11 und einen nachgeordneten Stellantrieb 12 zur Betätigung des Stellventils 6 und damit zur Einstellung der Walzenanstellung s herangezogen wird.

Wie untenstehend noch erläutert wird, ist für die Kompensation der Walzenexzentrizitäten ΔR die Messung der Auslaufdicke hₐ und der Walzendrehzahl n sowie im Falle des in FIG 3 gezeigten Ausführungsbeispiels die Messung der Walzkraft F_{W} erforderlich. Die Walzkraft F_{W} wird dabei mittels eines Druckfühlers 13 an dem Walzgerüst 1 gemessen.

Die Messung der Walzendrehzahl n dient zur Ermittlung der Grundschwingung der Walzenexzentrizitäten. Unter der vereinfachenden Voraussetzung, daß sich die Ober- und Unterwalzen des Walzgerüsts 1 gleich schnell drehen, genügt es, die Drehzahl lediglich einer angetriebenen Walze, z. B. der Arbeitswalze 5, mittels eines Drehzahlmessers 14 zu erfassen.

Sind dabei, wie in den meisten Fallen, die Stützwalzen 2 und 3 die exzentrizitätsbehafteten Walzen, so wird in einer Einheit 15 die gemessene Drehzahl der Arbeitswalze 5 über das Verhältnis des Durchmessers der Arbeitswalze 5 zu dem der Stützwalze 3 in die Drehzahl nᵤ der unteren Stützwalze 3 umgerechnet. Da in der Regel die Drehzahlen der Ober- und Unterwalzen aufgrund geringfügig verschiedener Durchmesser unterschiedlich sind, ist bei dem gezeigten Ausführungsbeispiel ein weiterer Drehzahlmesser 16 mit nachgeordneter Umrechnungseinheit 17 zur Erfassung der Drehzahl nₒ der oberen Stützwalze 2 vorhanden.

Die Messung der Auslaufdicke hₐ des Walzgutes 8 erfolgt mittels eines Dickenmeßgerätes 18, welches mit einem Abstand l hinter dem Walzspalt angeordnet ist.

In FIG 2 ist mit dem Bezugszeichen 19 das vereinfachte Blockschaltbild der von der in FIG 1 gezeigten Positionsregelung und dem Walzgerüst gebildeten Regelstrecke bezeichnet. Dabei beinhaltet die Positionsregelung 20 unter anderem den Positionsregler 11 mit dem Summierpunkt 10, den Stellantrieb 12, das Ventil 6 und die hydraulische Anstellvorrichtung 7 mit der von ihr bewegten Walzenmasse. Als Ausgangsgröße liefert die Positionsregelung 20 den Istwert s der Walzenanstellung. Aus FIG 1 lassen sich für die Walzkraft F_{W} folgende Beziehungen ableiten:$\begin{matrix}\begin{matrix}{\text{F}}_{\text{W}} {\text{= c}}_{\text{G}} {\text{(h}}_{\text{a}} \text{+ΔR-s) und} \\ {\text{F}}_{\text{W}} {\text{= c}}_{\text{M}} {\text{(h}}_{\text{e}} {\text{-h}}_{\text{a}} \text{).}\end{matrix}\end{matrix}$

Damit ergeben sich die Beziehungen$\begin{matrix}\begin{matrix}{\text{F}}_{\text{W}} {\text{= c}}_{\text{0}} {\text{(h}}_{\text{e}} {\text{+ΔR-s) mit c}}_{\text{0}} {\text{= c}}_{\text{M}} {\text{c}}_{\text{G}} {\text{/(c}}_{\text{M}} {\text{+c}}_{\text{G}} \text{) und} \\ {\text{h}}_{\text{a}} {\text{-h}}_{\text{e}} {\text{= -F}}_{\text{W}} {\text{/c}}_{\text{M}} \text{,}\end{matrix}\end{matrix}$ die in dem in FIG 2 gezeigten Blockschaltbild der Regelstrecke 19 durch den Summierpunkt 21 mit den Eingangsgrößen hₑ, ΔR und -s, den nachgeordneten Funktionsblock 22 mit der Gesamtsteifigkeit c₀ der in Reihe liegenden Gerüstfeder c_{G} und Materialfeder c_{M} sowie den nachfolgenden Funktionsblock 23 mit dem negativen Kehrwert der Materialfeder c_{M} wiedergegeben ist. Am Ausgang des Funktionsblockes 22 erscheint die Walzkraft F_{W}, deren Meßwert F_{W}' durch Störungen ΔF_{stör}, wie z. B. die Reibung im Walzgerüst, beeinflußt ist. Aufgrund der am Ausgang des Funktionsblocks 23 erscheinenden Dickenreduktion hₐ-hₑ ergibt sich die Austrittsdicke hₐ des Walzgutes 8, die mit Hilfe des Dickenmeßgerätes 18 mit einer von der Austrittsgeschwindigkeit v_{B} des Walzgutes 8 und dem Abstand l zwischen dem Walzspalt und dem Dickenmeßgerät 18 abhängigen Meßverzögerung gemessen wird.

Zur Kompensation der Walzenexzentrizitäten ΔR, von denen hier angenommen wird, daß sie nur eine Grundschwingung $\text{ω = 2πn}$, mit ${\text{n = n}}_{\text{o}} {\text{= n}}_{\text{u}}$, aufweisen, dient ein Störbeobachter in Form eines gegengekoppelten Oszillators 24, der an seinem Ausgang 25 im eingeschwungenen Zustand die Grundschwingung der Störung, d. h. der Walzenexzentrizitäten ΔR nachbildet. Dabei wird die Frequenz ω des Oszillators 24 in Abhängigkeit von der gemessenen Walzendrehzahl n mit $\text{ω = 2πn}$ eingestellt. Die von dem Oszillator 24 nachgebildete Störung ΔR' wird über einen die Meßverzögerung zwischen dem Walzspalt und dem Dickenmeßgerät 18 kompensierenden Phasendreher 26, ein Proportional-Differential-Glied (PD-Glied) 27 und einen Schalter 28 einem Summierglied 29 zugeführt und dort dem Sollwert s* der Walzenanstellung am Eingang der Regelstrecke 19 aufgeschaltet.

Der mit der nachgebildeten Störung überlagerte Sollwert der Walzenanstellung s* + ΔR' wird über ein zu dem PD-Glied 27 komplementäres Proportional-Verzögerungs-Glied (PT1-Glied) 30 und ein Verzögerungsglied 31 mit einer der Meßverzögerung in dem Dickenmeßgerät 18 zumindest annähernd entsprechenden Verzögerung einem Summierpunkt 32 zugeführt. Das von dem Dickenmeßgerät 18 gelieferte Dickenmeßsignal hₐ' wird in einem Multiplizierglied 33 mit der Summe aus Eins und dem Quotienten aus den Steifigkeiten c_{M}' und c_{G}' des Walzgutes 8 und des Walzgerüsts 1, d. h. mit ${\text{1+c}}_{\text{M}} {\text{'/c}}_{\text{G}} {\text{' = c}}_{\text{M}} {\text{'/c}}_{\text{0}} \text{'}$ multipliziert und mit negativem Vorzeichen ebenfalls dem Summierpunkt 32 zugeführt. Das in dem Summierpunkt 32 erzeugte Differenzsignal u und das Ausgangssignal ΔR' des Oszillators 24 werden an einem weiteren Summierpunkt 34 miteinander verglichen, wobei ein Korrektursignal $\text{e = u-ΔR'}$ gebildet wird, über das der Oszillator 24 an seinem Eingang 35 in Amplitude und Phase so lange nachgeführt wird, bis die nachgebildete Störung ΔR' und das Differenzsignal u übereinstimmen und der Fehler somit zu Null wird.

Dadurch, daß dem Summierpunkt 32 der mit der Störnachbildung ΔR' überlagerte Sollwert s' der Walzenanstellung zugeführt wird, ist die jeweilige Dynamik der Positionsregelung 20 ohne jeden Einfluß auf die Kompensation der Walzenexzentrizitäten ΔR, so daß diese asymptotisch vollständig in ihrer Auswirkung auf die Austrittsdicke hₐ des Walzgutes 8 eliminiert werden. Dies gilt jedoch nicht mehr bei sehr hohen Drehzahlen der Walzen, da bei solchen hohen Drehzahlen und gleichzeitig langsamer Dynamik der Positionsregelung 20 der gesamte Regelkreis instabil werden kann. Zur Vermeidung derartiger Instabilitäten erfolgt daher eine dynamische Korrektur der Verzögerung der Positionsregelung 20 mittels des bereits erwähnten PD-Gliedes 27. Damit die Störgrößenkompensation weiterhin vollständig erfolgt (e = 0) ist das PT1-Glied 30 vorgesehen. Anstelle des PD-Gliedes 27 und des PT1-Gliedes 30 kann auch ein einziges PD-Glied im Bereich der Verarbeitung des Dickenmeßsignals hₐ' zwischen dem Dickenmeßgerät 18 und dem Summierpunkt 32 vorgesehen werden.

FIG 3 zeigt eine erweiterte Ausbildung des Blockschaltbildes nach FIG 2, wobei mit 19 wieder die Regelstrecke bezeichnet ist, der eingangs über einen Digital-/Analog-Umsetzer der Sollwert s* für die Walzenanstellung zugeführt wird. Die Regelstrecke 19 liefert als Ausgangssignale das Walzkraftmeßsignal F_{W}' und das Dickenmeßsignal hₐ', die beide jeweils über einen Analog-/Digital-Umsetzer in Digitalwerte umgesetzt werden. Sowohl die Walzkraft F_{W} als auch die Ausgangsdicke hₐ des Walzgutes 8 werden in der Regelstrecke 19 durch die Walzenexzentrizitäten beeinflußt, die für die oberen und unteren Walzen des Walzgerüsts 1 aufgrund von Durchmesserdifferenzen geringfügig unterschiedlich sind und hier mit ΔRₒ bzw. ΔRᵤ bezeichnet sind. Zur Kompensation der Walzenexzentrizitäten ΔRₒ und ΔRᵤ auf der Grundlage des Dickenmeßsignals hₐ' sind zwei rückgekoppelte Oszillatoren 36 und 37 vorgesehen, von denen der mit 36 bezeichnete Oszillator die von den oberen Walzen herrührenden Störungen ΔRₒ nachbildet und der mit 37 bezeichnete Oszillator die von den unteren Walzen herrührenden Störungen ΔRᵤ nachbildet. Dazu wird die Frequenz des Oszillators 36 in Abhängigkeit von der gemessenen Drehzahl nₒ der Oberwalzen mit ${\text{ω}}_{\text{o}} {\text{= 2πn}}_{\text{o}}$ und der Oszillator 37 in Abhängigkeit von der Drehzahl nᵤ der Unterwalzen mit ${\text{ω}}_{\text{u}} {\text{= 2πn}}_{\text{u}}$ eingestellt. Die von den beiden Oszillatoren 36 und 37 nachgebildeten Störgrößen ΔRₒ' und ΔRᵤ' werden in einem Summierglied 38 aufsummiert und über den Phasendreher 26, das PD-Glied 27 und den Schalter 28 in dem Summierpunkt 29 dem Sollwert s* der Walzenanstellung aufgeschaltet sowie zur Rückkopplung der beiden Oszillatoren 36 und 37 mit negativem Vorzeichen dem Summierpunkt 34 zugeführt. Im übrigen werden, ebenso wie bei dem in FIG 2 gezeigten Ausführungsbeispiel, der störgrößenbehaftete Sollwert der Walzenanstellung ${\text{s* + ΔR}}_{\text{o}} {\text{' + ΔR}}_{\text{u}} \text{'}$ über das PT1-Glied 30 und das Verzögerungsglied 31 sowie das Dickenmeßsignal hₐ' über das Multiplizierglied 33 dem Summierpunkt 32 zur Bildung des Differenzsignals u zugeführt.

Zusätzlich ist eine Kompensation der Walzenexzentrizitäten ΔRₒ + ΔRᵤ auf der Grundlage des Walzkraftmeßsignals F_{W}' vorgesehen. Dazu bildet ein mit ωₒ frequenzgesteuerter rückgekoppelter Oszillator 39 die von den oberen Walzen herrührenden Störungen ΔRₒ nach, wahrend ein weiterer Oszillator 40 mit ωᵤ frequenzgesteuert wird und die von den unteren Walzen herrührenden Störungen ΔRᵤ nachbildet. Die von den beiden Oszillatoren 39 und 40 nachgebildeten Störgrößen werden in einem Summierglied 41 aufsummiert und über ein PD-Glied 42 und einen Schalter 43 in einem Summierpunkt 44 dem Sollwert s* der Walzenanstellung aufgeschaltet. Der mit den nachgebildeten Störungen überlagerte Sollwert der Walzenanstellung ${\text{s* + ΔR}}_{\text{o}} {\text{' + ΔR}}_{\text{u}} \text{'}$ wird über ein PT1-Glied 45 einem Summierpunkt 46 zugeführt und dort mit dem in einem Multiplizierglied 47 mit dem berechneten Kehrwert 1/c₀' der Gesamtsteifigkeit der Gerüst- und Materialfeder multiplizierten Walzkraftmeßsignals F_{W}' zu einem Summensignal u verknüpft. Dieses Summensignal u und das Ausgangssummensignal ΔRₒ' + ΔRᵤ' der beiden Oszillatoren 39 und 40 werden an einem weiteren Summierpunkt 48 miteinander verglichen, wobei mit dem so erhaltenen Korrektursignal e die beiden Oszillatoren 39 und 40 in Amplitude und Phase so lange nachgeführt werden, bis die Summe der nachgebildeten Störungen ΔRₒ' + ΔRᵤ' und das Summensignal u übereinstimmen.

FIG 4 zeigt eine direkte digitale Realisierung des in FIG 2 gezeigten Oszillators 24 mit dem nachgeordneten Phasendreher 26. Die Übertragungsfunktion des gezeigten digitalen rückgekoppelten Oszillators 24 lautet${\text{ΔR'/u = (a+b)/(z}}^{\text{2}} {\text{+z(a-2cosωT}}_{\text{ab}} \text{)+b+1),}$ wobei T_{ab} die Abtastperiode bezeichnet. Ebenso wie bei einer analogen Realisierung des Oszillators bestimmen die Nachführkoeffizienten a und b die Einschwingdynamik des rückgekoppelten Oszillators 24, wobei die Nachführkoeffizienten a und b in Abhängigkeit von der Frequenz ω der Grundschwingung einstellbar sind.

Das am Ausgang 25 des Oszillators 24 erzeugte sinusförmige Ausgangssignal und ein an einem Schaltungspunkt 49 in dem Oszillator 24 erzeugtes entsprechendes cosinusförmiges Ausgangssignal werden entsprechend der Beziehung$\text{sin(ωt+ϕ) = cos ϕ · sin ωt + sin ϕ · cos ωt}$ in Multipliziergliedern 50 und 51 mit den Faktoren cos ϕ bzw. sin ϕ multipliziert und anschließend in einem Summierglied 52 aufsummiert. Unter der Annahme konstanter Geschwindigkeiten gilt für die Phasenverschiebung${\text{ϕ = ω · T}}_{\text{tot}} {\text{= (v}}_{\text{W}} {\text{/R)·(l/v}}_{\text{B}} {\text{) = l/((1+k}}_{\text{V}} \text{)R),}$ wobei Tₜₒₜ die Meßverzögerung und l den Abstand zwischen dem Walzspalt und dem Dickenmeßgerät 18, v_{W} die Walzenumlaufgeschwindigkeit, v_{B} die Austrittsgeschwindigkeit des Walzgutes 8 aus dem Walzspalt, R den Radius der Arbeitswalzen 4 bzw. 5 und k_{V} die Voreilung mit ${\text{v}}_{\text{B}} {\text{/v}}_{\text{W}} {\text{= 1+k}}_{\text{V}}$ bezeichnen.

FIG 5 zeigt ein weiteres Ausführungsbeispiel für den zur Kompensation der Walzenexzentrizitäten auf der Grundlage des Dickenmeßsignals hₐ' verwendeten Störbeobachters. Dieser enthält vier Oszillatoren 53, 54, 55 und 56, von denen der Oszillator 53 die Grundschwingung ωₒ und der Oszillator 55 die Oberschwingung 2ωₒ der von den oberen Walzen herrührenden Störungen und der Oszillator 54 die Grundschwingung ωᵤ und der Oszillator 56 die Oberschwingung 2ωᵤ der von den unteren Walzen ausgehenden Störungen nachbildet. Der Aufbau der einzelnen Oszillatoren 53 bis 56 entspricht dem des Oszillators 24 in FIG 4. Daher sind hier lediglich die Einstellglieder 57 für die unterschiedlichen Nachführkoeffizienten a₁, b₁ bis a₄, b₄ dargestellt, die eingangsseitig ebenso, wie bei dem Oszillator 24 in FIG 4, mit der Abweichung e zwischen dem Differenzsignal u und der nachgebildeten Störung ΔR' beaufschlagt sind. Die nachgebildete Störung ΔR' wird in einem Summierpunkt 58 aus der Summe der Ausgangssignale der Oszillatoren 53 bis 56 gebildet, wobei diese Ausgangssignale, wie ein Vergleich der Figuren 4 und 5 zeigt, nicht notwendigerweise den an den Schaltungspunkten 25 oder 49 anliegenden Signalen entsprechen müssen.

Zur Kompensation der Meßverzögerung zwischen dem Walzspalt und dem Dickenmeßgerät 18 ist bei dem gezeigten Ausführungsbeispiel jedem Oszillator 53 bis 56 jeweils ein Phasendreher 59, 60, 61 und 62 nachgeordnet Die Phasendreher 59 und 60, die den zur Nachbildung der Grundschwingung ωₒ bzw. ωᵤ dienenden Oszillatoren 53 und 54 nachgeordnet sind, enthalten jeweils zwei Multiplizierglieder 63 und 64, in denen das sinusförmige Signal an dem Schaltpunkt 25 mit cos ϕ und das cosinusförmige Signal an dem Schaltungspunkt 49 mit sin ϕ multipliziert werden; anschließend werden beide Signale in dem Addierglied 65 aufsummiert. Die beiden Phasendreher 61 und 62, die den zur Nachbildung der Oberschwingungen 2ωₒ bzw. 2ωᵤ dienenden Oszillatoren 55 und 56 nachgeordnet sind, enthalten ebenfalls jeweils zwei Multiplizierglieder 66 und 67, in denen jeweils das sinusförmige Signal an dem Schaltpunkt 25 mit cos 2ϕ und das cosinusförmige Signal an dem Schaltungspunkt 49 mit sin 2ϕ multipliziert wird; anschließend werden beide Signale in einem Summierglied 68 aufsummiert. Die Ausgangssignale der Phasendreher 59 und 60 werden in einem Summierpunkt 69 aufaddiert und der Positions- oder Dickenregelung entsprechend den Darstellungen in FIG 2 oder 3 aufgeschaltet. Die Ausgangssignale der Phasendreher 61 und 62 werden ebenfalls in einem Summierpunkt 70 aufaddiert und bei Bedarf über einen Schalter 71 und einen weiteren Summierpunkt 72 ebenfalls der Positions- oder Dickenregelung aufgeschaltet.

## Patentansprüche

1. Verfahren zur Unterdrückung des Einflusses von Walzenexzentrizitäten (ΔR) auf die Auslaufdicke des Walzgutes (8) in einem Walzgerüst (1), indem die Walzenexzentrizitäten (ΔR) durch das Ausgangssignal (ΔR') eines rückgekoppelten Oszillators (24) nachgebildet werden, welches einer Positions- oder Dickenregelung für das Walzgerüst (1) aufgeschaltet wird, wobei die Frequenz (ω) des Ausgangssignals (ΔR') in Abhängigkeit von der gemessenen Drehzahl (n) der Walzen (2 bis 5) eingestellt wird und wobei die Einstellung der Amplitude und Phasenlage des Ausgangssignals (ΔR') in der Weise erfolgt, daß die Dicke (hₐ) des Walzgutes (8) nach seinem Austritt aus dem Walzgerüst (1) mit einer Meßverzögerung gegenüber der im Walzgerüst (1) erfolgenden Dickenreduktion gemessen wird, daß ein der Walzenanstellung (s) entsprechendes Signal gebildet und zumindest annähernd um den Betrag der Meßverzögerung verzögert wird, daß ein Differenzsignal (u) aus dem verzögerten Walzenanstellungssignal und dem mit der Summe aus Eins und dem Quotienten aus der Steifigkeit (c_{M}') des Walzgutes (8) und der Steifigkeit (c_{G}') des Walzgerüsts (1) multiplizierten Dickenmeßsignal (hₐ') gebildet wird, daß die Amplitude und Phasenlage des Ausgangssignals (ΔR') des Oszillators (24) in Abhängigkeit von der Abweichung zwischen dem Ausgangssignal (ΔR') und dem Differenzsignal (u) im Sinne einer Minimierung dieser Abweichung (e) nachgeführt wird und daß das Ausgangssignal (ΔR') um einen der Meßverzögerung entsprechenden Betrag im Sinne einer Voreilung phasenverschoben wird.

2. Verfahren nach Anspruch 1,
**dadurch gekennzeichnet**,
daß als Walzenanstellungssignal der Sollwert (s*) der Walzenanstellung herangezogen wird.

3. Verfahren nach Anspruch 1 oder 2,
**dadurch gekennzeichnet**,
daß das zur Bildung des Differenzsignals (u) herangezogene Dickenmeßsignal (hₐ') über ein Proportional-Differential-Glied (PD-Glied) geführt wird.

4. Verfahren nach Anspruch 1 oder 2,
**dadurch gekennzeichnet**,
daß das phasenverschobene Ausgangssignal (ΔR') des Oszillators (24) der Positions- oder Dickenregelung über ein Proportional-Differential-Glied (PD-Glied) (27) zugeführt wird und daß das zur Bildung des Differenzsignals (u) herangezogene Walzenanstellungssignal (s*) über ein Proportional-Verzögerungs-Glied (PT1-Glied) (30) geführt wird.

5. Verfahren nach einem der vorangehenden Ansprüche,
**gekennzeichnet durch** eine direkte digitale Realisierung der Positions- oder Dickenregelung und des Oszillators (24), wobei das Walzenanstellungssignal (s*), das Dickenmeßsignal (hₐ') und die gemessene Drehzahl (nₒ, nᵤ) der Walzen (2 bis 5) Digitalwerte sind bzw. in Digitalwerte umgesetzt werden.

6. Verfahren nach einem der vorangehenden Ansprüche,
**dadurch gekennzeichnet**,
daß ein weiterer rückgekoppelter Oszillator (37) verwendet wird, daß die Frequenz des Ausgangssignals (ΔRₒ') eines der beiden Oszillatoren (36) in Abhängigkeit von der Drehzahl (nₒ) der oberen Walze (2) und die Frequenz des Ausgangssignals (ΔRᵤ') des anderen Oszillators (37) in Abhängigkeit von der Drehzahl (nᵤ) der unteren Walze (3) des Walzgerüsts (1) eingestellt wird und daß die Ausgangssignale (ΔRₒ', ΔRᵤ') beider Oszillatoren (36, 37) additiv miteinander verknüpft werden oder beide Oszillatoren in Reihe geschaltet werden.

7. Verfahren nach einem der vorangehenden Ansprüche,
**dadurch gekennzeichnet**,
daß zur Unterdrückung von Oberschwingungen der Walzenexzentrizitäten weitere rückgekoppelte Oszillatoren (55, 56) verwendet werden, die in Reihe geschaltet werden oder deren Ausgangssignale additiv miteinander verknüpft werden.

8. Verfahren nach einem der vorangehenden Ansprüche,
**dadurch gekennzeichnet**,
daß die Walzenexzentrizitäten zusätzlich durch das Ausgangssignal mindestens eines zusätzlichen Oszillators (39, 40) nachgebildet werden, welches der Positions- oder Dickenregelung aufschaltbar ist, wobei die Frequenz des Ausgangssignals in Abhängigkeit von der gemessenen Drehzahl der Walzen (2 bis 5) eingestellt wird und die Amplitude und Phasenlage des Ausgangssignals in Abhängigkeit von der Abweichung zwischen dem Ausgangssignal des Oszillators (39, 40) und dem Summensignal aus der mit der Summe der Kehrwerte der Steifigkeiten (c_{G}', c_{M}') des Walzgerüsts (1) und des Walzgutes (8) multiplizierten gemessenen Walzkraft (F_{W}') und der Walzenanstellung (s*) im Sinne einer Minimierung dieser Abweichung nachgeführt werden.

## Claims

1. Method to suppress the influence of roll eccentricities (ΔR) on the exit thickness of the rolled material (8) in a roll stand (1), in that the roll eccentricities (ΔR) are simulated by the output signal (ΔR') of a feedback oscillator (24), which is applied to a position or thickness control for the roll stand (1), whereby the frequency (ω) of the output signal (ΔR') is adjusted in dependence upon the measured speed (n) of the rollers (2 to 5) and whereby the adjustment of the amplitude and phase angle of the output signal (ΔR') takes place in such a way that the thickness (hₐ) of the rolled material (8) after leaving the roll stand (1) is measured with a measurement delay in relation to the reduction in thickness taking place in the roll stand (1), that a signal corresponding to the roll adjustment (s) is formed and is delayed at least approximately by the amount of the measurement delay, that a differential signal (u) is formed from the delayed roll adjustment signal and the measured thickness signal (hₐ'), multiplied by the sum of one and the quotient of the rigidity (c_{M}') of the rolled material (8) and the rigidity (c_{G}') of the roll stand (1), that the amplitude and phase angle of the output signal (ΔR') of the oscillator (24) are readjusted in dependence upon the difference between the output signal (ΔR') and the differential signal (u) in the sense of a minimization of this difference (e) and that the output signal (ΔR') is phase-displaced by an amount corresponding to the measurement delay in the sense of an advance.

2. Method according to claim 1, characterized in that the desired value (s*) of the roll adjustment is used as roll adjustment signal.

3. Method according to claim 1 or 2, characterized in that the measured thickness signal (hₐ') used to form the differential signal (u) is controlled by way of a proportional-differential element (PD-element).

4. Method according to claim 1 or 2, characterized in that the phase-displaced output signal (ΔR') of the oscillator (24) is supplied to the position or thickness control by way of a proportional-differential element (PD-element) (27) and that the roll adjustment signal (s*) used to form the differential signal (u) is controlled by way of a proportional-delay element (PT1-element) (30).

5. Method according to one of the preceding claims, characterized by a direct digital realization of the position or thickness control and the oscillator (24), whereby the roll adjustment signal (s*), the measured thickness signal (hₐ') and the measured speed (nₒ, nᵤ) of the rollers (2 to 5) are digital values or are converted into digital values.

6. Method according to one of the preceding claims, characterized in that another feedback oscillator (37) is used, in that the frequency of the output signal (ΔRₒ') of one of the two oscillators (36) is adjusted in dependence upon the speed (nₒ) of the upper roller (2), and the frequency of the output signal (ΔRᵤ') of the other oscillator (37) is adjusted in dependence upon the speed (nᵤ) of the lower roller (3) of the roll stand (1) and in that the output signals (ΔRₒ', ΔRᵤ') of both oscillators (36, 37) are added together or both oscillators are connected in series.

7. Method according to one of the preceding claims, characterized in that to suppress harmonic oscillations of the roll eccentricities additional feedback oscillators (55, 56) are used, which are connected in series or the output signals of which are added together.

8. Method according to one of the preceding claims, characterized in that the roll eccentricities are additionally simulated by the output signal of at least one additional oscillator (39, 40), which can be applied to the position or thickness control, whereby the frequency of the output signal is adjusted in dependence upon the measured speed of the rollers (2 to 5), and the amplitude and phase angle of the output signal are readjusted in dependence upon the difference between the output signal of the oscillator (39, 40) and the summation signal of the measured rolling force (F_{W}'), multiplied by the sum of the reciprocal values of the rigidities (c_{G}', c_{M}') of the roll stand (1) and the rolled material (8), and the roll adjustment (s*) in the sense of a minimization of this difference.

## Revendications

1. Procédé destiné à supprimer l'influence d'excentricités (ΔR) de cylindres sur l'épaisseur finale du produit laminé (8) dans une cage de laminoir (1), selon lequel les excentricités (ΔR) des cylindres sont reproduites par le signal de sortie (ΔR') d'un oscillateur (24) à rétroaction qui est superposé à une régulation de position ou d'épaisseur de la cage de laminoir (1), la fréquence (ω) du signal de sortie (ΔR') étant réglée en fonction de la vitesse de rotation (n) mesurée des cylindres (2 à 5), et le réglage de l'amplitude et de la position de phase du signal de sortie (ΔR') étant effectué de telle sorte que l'épaisseur (hₐ) du produit laminé (8) après sa sortie de la cage de laminoir (1) soit mesurée avec un retard de mesure par rapport à la réduction d'épaisseur intervenant dans la cage de laminoir (1), il est formé un signal correspondant au serrage (s) des cylindres qui est retardé au moins approximativement de la valeur du retard de mesure, il est formé un signal différentiel (u) à partir du signal retardé de serrage des cylindres et du signal (hₐ') de mesure d'épaisseur multiplié par la somme de un et du quotient de la raideur (c_{M}') du produit laminé (8) et de la raideur (c_{G}') de la cage de laminoir (1), l'amplitude et la position de phase du signal de sortie (ΔR') de l'oscillateur (24) sont asservies en fonction de la différence entre le signal de sortie (ΔR') et le signal différentiel (u) dans le but de minimiser cette différence (e), et le signal de sortie (ΔR') est déphasé d'une valeur correspondant au retard de mesure dans le but d'une avance.

2. Procédé selon la revendication 1,
caractérisé par le fait que,
la valeur de consigne (s*) du serrage des cylindres est utilisée comme signal de serrage des cylindres.

3. Procédé selon la revendication 1 ou 2,
caractérisé par le fait que,
le signal (hₐ') de mesure d'épaisseur utilisé pour former le signal différentiel (u) est transmis par l'intermédiaire d'un élément proportionnel-différentiel (élément PD).

4. Procédé selon la revendication 1 ou 2,
caractérisé par le fait que,
le signal de sortie (ΔR') déphasé de l'oscillateur (24) est transmis à la régulation de position ou d'épaisseur par l'intermédiaire d'un élément proportionnel-différentiel (élément PD) (27), et que le signal (s*) de serrage des cylindres utilisé pour la formation du signal différentiel (u) est transmis par l'intermédiaire d'un élément proportionnel-de retardement (élément PT1) (30).

5. Procédé selon l'une quelconque des revendications précédentes,
caractérisé par une réalisation numérique directe de la régulation de position ou d'épaisseur et de l'oscillateur (24), le signal (s*) de serrage des cylindres, le signal (hₐ') de mesure d'épaisseur et la vitesse de rotation (nₒ, nᵤ) mesurée des cylindres (2 à 5) étant des valeurs numériques ou étant convertis en valeurs numériques.

6. Procédé selon l'une quelconque des revendications précédentes,
caractérisé par le fait que,
on utilise un autre oscillateur (37) à rétroaction, que la fréquence du signal de sortie (ΔRₒ') de l'un des deux oscillateurs (36) est réglée en fonction de la vitesse de rotation (nₒ) du cylindre supérieur (2), et que la fréquence du signal de sortie (ΔRᵤ') de l'autre oscillateur (37) est réglée en fonction de la vitesse de rotation (nᵤ) du cylindre inférieur (3) de la cage de laminoir (1), et que les signaux de sortie (ΔRₒ', ΔRᵤ') des deux oscillateurs (36, 37) sont combinés entre eux de façon additive, ou que les deux oscillateurs sont montés en série.

7. Procédé selon l'une quelconque des revendications précédentes
caractérisé par le fait que,
il est utilisé, pour supprimer des oscillations harmoniques des excentricités des cylindres d'autres oscillateurs (55,56), qui sont montés en série ou dont les signaux de sortie sont combinés entre eux de façon additive.

8. Procédé selon l'une quelconque des revendications précédentes
caractérisé par le fait que,
les excentricités des cylindres sont de plus reproduites par le signal de sortie d'au moins un oscillateur (39, 40) supplémentaire, lequel peut être superposé à la régulation de position ou d'épaisseur, la fréquence du signal de sortie étant réglée en fonction de la vitesse de rotation mesurée des cylindres (2 à 5), et l'amplitude et la position de phase du signal de sortie étant asservies en fonction de la différence entre le signal de sortie de l'oscillateur (39, 40) et le signal somme constitué de la force (F_{W}') de laminage mesurée multipliée par la somme des valeurs inverses des raideurs (c_{G}', c_{M}') de la cage de laminoir (1) et du produit laminé (8) et du serrage (s*) des cylindres, dans le but de minimiser cette différence.
